# EUROPÄISCHE PATENTSCHRIFT

(11) **EP 0 942 666 B1**
(45) Veröffentlichungstag und Bekanntmachung des Hinweises auf die Patenterteilung: **09.05.2001**
(21) Anmeldenummer: 97910305.8
(22) Anmeldetag: 18.09.1997
(51) Int. Cl.: A43B 13/20

(54) **SCHUHSOHLE**
SHOE SOLE
SEMELLE DE CHAUSSURE

(30) Priorität: 02.10.1996 DE 19640655
(43) Veröffentlichungstag der Anmeldung: 22.09.1999
(73) Patentinhaber: Grosse, Andreas, 68159 Mannheim (DE); Voss, Hans-Christian, 33619 Bielefeld (DE)
(72) Erfinder: VOSS, Hans-Christian, D-33619 Bielefeld (DE)
(74) Vertreter: Grussdorf, Jürgen, Dr.
(86) Internationale Anmeldenummer: EP9705119
(87) Internationale Veröffentlichungsnummer: WO9814085

(56) Entgegenhaltungen:
- WO-A-91/16831
- FR-A- 2 452 889
- FR-A- 2 663 208
- GB-A- 2 114 425
- US-A- 4 446 634

## Beschreibung

Die vorliegende Erfindung betrifft eine Schuhsohle, bei welcher im Fersen- und im Ballenbereich jeweils mit Luft gefüllte Hohlräume vorhanden sind, die über eine Leitung und Ventile miteinander verbunden sind, welche eine Dämpfung des Stoßes beim Auftreten bewirken und einen weiteren Hohlraum im Knickbereich aufweisen, der die Fortbewegung fördert.

Es ist bekannt, Schuhe mit elastischen Schaumstoffsohlen auszurüsten, die eine Dämpfung des Stoßes beim Auftreten bewirken. Die durch den Auftritt erfolgende Verformung der Sohle erfordert jedoch einen zusätzlich Kraftaufwand beim Gehen.

Es ist weiterhin bekannt, im Fersen- und Ballenbereich der Schuhsohle deformierbare, luftgefüllte Hohlräume anzubringen, welche durch Leitungen miteinander verbunden sind, um so nicht nur eine Dämpfung des Auftrittsstoßes zu bewirken, sondern auch die natürliche Abrollbewegung des Fußes zu verbessern. Die ggf. unter erhöhtem Druck stehende Luft wird dabei über die Leitung unmittelbar aus dem belasteten Bereich in den unbelasteten gedrückt, wodurch eine Massage der Fußmuskulatur bewirkt werden soll. Eine Ausnutzung der Kompressionsenergie zur Fortbewegung wird dabei nicht erreicht (vgl. DE-PS 116 106 und DE-AS 11 95 639).

In der DE-PS 30 12 945 wird eine Schuhsohle beschrieben, bei der die Auftrittsenergie beim Auftreten mit der Ferse auf den Boden in der letzten Phase des Schrittes beim Verlassen des Bodens wiederverwendet werden soll. Zu diesem Zweck ist vorgesehen, daß die beim Auftreten der Ferse auf den in diesem Bereich der Sohle befindlichen ersten Hohlraum entstehende, komprimierte Luft in einem Zwischenspeicher gesammelt wird, von dem sie über ein durch die Durchbiegung der Schuhsohle ausgelöstes Ventil in den im Ballenbereich der Sohle befindlichen zweiten Hohlraum geleitet werden soll, um diesen im Moment des Abhebens aufzublasen und damit die Abhebebewegung zu fördern. Da die Luft in diesem Hohlraum in dieser Stellung jedoch durch die Belastung des Ballens, auf dem das ganze Körpergewicht in diesem Moment ruht, bereits komprimiert ist, findet praktisch ein Einströmen von Luft aus dem Zwischenspeicher, die keinen höheren Druck aufweist, nicht statt.

Aus der DE-OS 33 13 767 ist eine weitere Einlegesohle bekannt, welche eine Stoßdämpfung und einen Wärmeausgleich beim Gehen bewirken soll. Bei dieser Vorrichtung sind Hohlräume im Ballen- und Fersenbereich jeweils über Ventile mit der Außenluft und über eine Leitung und ein Ventil miteinander verbunden. Bei Belastung des Sohlenbereiches strömt Luft über diese Leitung und das Ventil in den Fersenbereich, von wo sie bei Belastung des Fersenbereiches über das Ventil zur Außenluft abgegeben wird. Während der Belastung des Fersenbereiches und der Entlastung des Sohlenbereiches wird über das in diesem befindlichen Ventil gleichzeitig Außenluft angesaugt. Die Stoßdämpfung wird durch entsprechende Dimensionierung der Durchgangsventile geregelt. Eine Ausnutzung der Stoßenergien zum Fortbewegen wird auch hier nicht erreicht.

Aus der DE-AS 39 42 777 ist eine weitere Vorrichtung bekannt, bei der ein Hohlraum im Fersenbereich zur Stoßdämpfung dient, wobei die komprimierte Luft über Leitungen in den Sohlenbereich geführt wird, wo sie ausströmt und die im Schuhinnenraum angesammelte feuchte Luft verdrängt. Bei Entlastung des Fersenbereiches wird frische Außenluft über entsprechende Ventile von außen nachgesaugt. Auch hier findet eine Nutzung der Auftrittsenergie zur Fortbewegung nicht statt.

Aufgabe der vorliegende Erfindung war es daher eine Vorrichtung zu finden, die es erlaubt die beim Auftreten ausgeübten Kräfte zur Förderung des Gehvorgangs zu nutzen.

Die Lösung dieser Aufgabe wird durch die Merkmale des Hauptanspruchs erreicht und durch die der Unteransprüche gefördert.

Durch die erfindungsgemäße Vorrichtung wird es erreicht, daß einerseits in an sich bekannter Weise die Auftrittsstöße, insbesondere der Ferse, durch luftgefüllte Hohlräume abgefedert werden und in neuartiger Weise die durch die Kompression der Luft gespeicherte Energie genutzt wird, um die Sohle kurz vor dem Abheben des Fußes zwangsweise gerade zu richten und dem Schuh damit einen vorwärts gerichteten Impuls zu verleihen. In einer bevorzugten Ausführungsform wird die komprimierte Luft zusätzlich zum Kühlen und Trocknen des Schuhinnenraums genutzt.

Die Erfindung wird im folgenden anhand der Zeichnungen näher erläutert. Es zeigen
- **Figur 1**: die perspektivische Ansicht einer erfindungsgemäßen Schuhsohle;
- **Figur 2**: den Längsschnitt eines Schuhes mit der erfindungsgemäßen Schuhsohle in unbelastetem Zustand;
- **Figur 3**: die Schuhsohle im Moment des Aufsetzens der Ferse;
- **Figur 4**: die Schuhsohle im Abrollvorgang bei Entlastung der Ferse;
- **Figur 5**: die Sohle im Stadium einer Belastung der Ballen;
- **Figur 6**: die Sohle kurz vor Abheben des Fußes;
- **Figur 7a - d**: einen Mechanismus zur Herstellung einer Verbindung mit der Außenluft in verschiedenen Betätigungsstadien;
- **Figur 8**: das Schema eines Auslösemechanismus.

**Figur 1** zeigt einen Schuh mit der erfindungsgemäßen Sohle 1, einem ersten Hohlraum im Fersenbereich 2, einen Druckzwischenspeicherraum (zweiter Hohlraum 3) im Ballenbereich, einem weiteren dritten Hohlraum 4 in einem zwischen Ballen- und Fersenbereich befindlichen Spalt 5 der Sohle 1. Eine Leitung 6 mit einem Ventil 7 verbindet die Hohlräume 2 und 3, eine Leitung 8 mit einem Ventil 9 die Hohlräume 3 und 4. Leitung 10 und Sperrmechanismus 17 verbinden den dritten Hohlraum 4 mit der Außenluft bzw. dem Schuhinneren. Eine Leitung 11 und ein Ventil 12 verbinden den ersten Hohlraum 2 mit der Außenluft. Unter der Sohle 1 ist eine Untersohle 13 vorgesehen. Der Auslösemechanismus19 bestehend aus dem Ventil 9 mit seinem Ventilgehäuse, der Ventilfeder und dem Ventilbolzen, sowie der druckauslösenden Schraube 14. Beim Einbiegen der Sohle nähert sich die Schraube 14 im Kanal 15 dem auf der anderen Seite des Spaltes gegenüberliegenden Ventil 9, bis Auslösung durch Druck eintritt. Der Druckzwischenspeicherraum (zweiter Hohlraum 3) hat vorteilhaft eine der Ballenauflage nachgebildete Ausgestaltung 16. Der durch eingezogene Wände gebildete Sperrmechanismus 17 verschließt den dritten Hohlraum 4 je nach Ausdehnung mehr oder weniger dicht, wobei die Luft gegebenenfalls über Auslaßöffnung 18 mit Ableitung 10 entweichen kann.

Die Wandungen der verschiedenen Hohlräume bestehen vorzugsweise aus einem elastischen Gummi oder Kunststoff.

Nur in Ausnahmefällen, beispielsweise wenn das Sohlenmaterial selbst genügend Festigkeit oder Gasdichtigkeit besitzt, können die Wandungen der verschiedenen Hohlräume aus dem Sohlenmaterial selbst gefertigt werden.

Anstelle des Sperrmechanismus 17 kann auch ein Ventil in der Leitung 10 vorgesehen sein, welches sich bei vollständiger Öffnung des Spaltes 5 öffnet und beim Zusammenbiegen wieder schließt.

Als Ventile werden vorzugsweise einfache Rückschlagventile oder Ventilklappen verwendet, die durch den Druck bzw. Unterdruck in der jeweiligen Leitung gesteuert werden. Nur für das Ventil 9 ist eine Steuerung durch einen mit der Verbiegung der Sohle gekoppelten Auslösemechanismus erforderlich.

**Figur 2** zeigt einen Schuh mit der Sohle in einem Zustand, in dem kein Hohlraum belastet ist.

**Figur 3** zeigt eine Ansicht der Sohle in einem Zeitpunkt, wo lediglich der Fersenbereich belastet ist, so daß sich der erster Hohlraum 2 komprimiert (dargestellt durch eine Einbuchtung der oberen Wand) und Luft über das durch die Kompression geöffnete Ventil 7 in den zweiten Hohlraum 3 strömt (dargestellt durch eine Ausbuchtung der oberen Wand), die Ventile 12 und 9 sind in diesem Stadium geschlossen. Der Sperrmechanismus 17 ist in dieser Stellung geöffnet, so daß der dritte Hohlraum 4 druckentlastet wird.

In der **Figur 4** wird der Zeitpunkt dargestellt, in dem sich die Ferse vom Boden abhebt und das Gewicht des Körpers in den Ballenbereich verlagert wird. Der Ausstoß der Hauptmenge des Luftvolumens aus dem dritten Hohlraum 4 ist in diesem Stadium bereits vollzogen, der Sperrmechanismus 17 ist durch die Biegung der Sohle 1 und das Zusammendrücken von dem dritten Hohlraum 4 geschlossen. Die mit der Gewichtsverlagerung verbundene Knickbewegung der Sohle bedarf keiner zusätzlichen Deformationsenergie. Die Ventile 9 und 7 sind in diesem Zustand geschlossen. Durch die Plazierung vom Druckzwischenspeicherraum 3 unter dem Ballen kann der Druck in diesem zweiten Hohlraum 3 ein zweites Mal erhöht werden. Ventil 12 ist in dieser Phase geöffnet, so daß Luft von außen in den erster Hohlraum 2 nachströmen kann und die vorher in den zweiter Hohlraum 3 abgegebene Luft ersetzt. Durch die vorgegebene elastische Spannung der Wandungen vom ersten Hohlraum 2 erzeugt die Entlastung des Fersenbereichs ein Vakuum, in welches die Luftüberleitung 11 nachströmt.

**Figur 5** zeigt die zweite Verdichtung der bereits vorkomprimierten Luft durch Druck des Ballens auf den zweiten Hohlraum 3 (dargestellt durch Ausbuchtungen der oberen und der Seitenwände). Dieser Raum 3 ist gemäß den Hauptauflagedruckpunkten Höhe Fußballenmitte und Höhe großer Zehballen einschließlich der Zehen anatomisch angepaßt. Die auf diese Weise 2fach komprimierte Luft hat in diesem Stadium unmittelbar begonnen, durch weitere Verbiegung der Sohle 1 durch das sich weiter öffnende Ventil 9 zu strömen.

**Figur 6** zeigt den Moment des Abhebens der Sohle. Ventil 9 ist in dieser Stellung geöffnet, so daß die 2fach komprimierte Luft aus dem zweiter Hohlraum 3 den dritter Hohlraum 4 aufweitet und damit den Spalt 5 auseinanderzwängt und die gerade Ausrichtung der Sohle 1 wieder herstellt. Ventil 7 ist in dieser Stellung geschlossen. Mit zunehmender Geradestellung der Sohle 1 verringert sich der verbiegungs-bedingte Auslösedruck auf das Ventil 9, so daß es bei gerader Ausrichtung der Sohle wieder geschlossen ist.

Die Abmessungen der Hohlräume 2 und 3 sind so zu wählen, daß die darin erzeugte, komprimierte Luft etwa dem Füllvolumen des Hohlraums 3 entspricht. Abweichungen in kleinerem Umfang kompensieren sich durch die Änderung des Betriebsdruckes in den Hohlräumen 3 und 4.

**Figur 7a** zeigt den dritten Hohlraum 4 perspektivisch. Um eine erweiterte Durchlässigkeit bei zunehmender Ausdehnung zu erreichen, ist es zunächst sinnvoll, den Ausgang 18 der Ableitung 10 weitestmöglich gegenüberliegend vom Einlaß von Leitung 8 zu plazieren. Ferner ist es sinnvoll, die Größe der Auslaßöffnung 18 enger als den Einlaß von Leitung 8 zu gestalten. Der Sperrmechanismus 17 ist durch drei parallele Wände angedeutet, die im entlasteten Zustand eine Öffnung freilassen.

**Figur 7b** zeigt den dritten Hohlraum 4 im Querschnitt. Der Hohlraum ist in einem zusammengedrückten Zustand. Luft kann in diesem Stadium durch die wandähnlichen Einlassungen vom Sperrmechanismus 17, welche infolge des zusammengedrückten Zustands des Hohlraums 4 ineinander verschränkt sind, nicht entweichen, dagegen strömt komprimierte Luft über die Leitung 8 aus dem zweiten Hohlraum 3 ein.

**Figur 7c** zeigt den dritten Hohlraum 4 etwas aufgeweitet, nachdem durch Leitung 8 ein Teil der komprimierten Luft eingegeben wurde. Der Arbeitsschritt der Expansion und somit der Aufweitung des Spaltes, in dem sich der dritte Hohlraum 4 befindet, ist in diesem Stadium überwiegend vollzogen.

**Figur 7d** zeigt den vollständig aufgeweiteten dritten Hohlraum 4. Die Wände des Sperrmechanismus 17 sind geöffnet. Ein Großteil des darin befindlichen Luftvolumens, d. h. der aus dem zweiten Hohlraum 3 zugeführte Überdruck, kann in diesem Stadium bis zum Einknicken der Sohle ohne Aufwand an Deformationsenergie entweichen.

**Figur 8** zeigt schematisch einen Auslösemechanismus 19 für das Ventil 9 in einer Bewegungsphase, in der noch keine Auslösung bewirkt ist. Durch diesen Auslösemechanismus 19 wird erst im Zustand der starken Einbiegung der Sohle 1 im geschlossenen Zustand des Spaltes 5 gemäß Figur 5 das Ventil 9 geöffnet und im entspannten Zustand des Spaltes gemäß Figur 3 wiederum das Ventil 9 geschlossen, um so den Ausgangszustand gemäß Figur 2 wieder herzustellen. Die Justierschraube 14 in Kanal 15, welche beim Einknicken auf den Auslöser (Ventilboizen) des Ventils 9 drückt und den Lufteinlaß in Leitung 8 ermöglicht, kann eine Feineinstellung des Öffnungszeitpunktes bewirken.

Alternativ läßt sich eine Steuerung des Ventils 9 auch über einen Auslösemechanismus steuern, der auf den Auflagedruck der Sohle im Ballenbereich auf dem Boden reagiert.

Ein weiterer Vorteil der erfindungsgemäßen Vorrichtung besteht darin, daß die aus der Kammer 4 austretende Luft nicht ungenutzt in die Umgebung abgegeben werden muß, sondern daß man über eine entsprechende Leitung 10 diese Luft in den Innenraum des Schuhs leiten kann, so daß sie von dort die schweißfeuchte Luft verdrängt und für eine Trocknung und Kühlung des Fußes sorgt. Ein entsprechendes Prinzip ist durch die Darstellung der Leitung 10 in Figur 1 angedeutet.

Der dritte Hohlraum 4 muß, um eine optimale Ausweitung des Spaltes 5 zu gewährleisten, seine Hauptangriffsfläche an der Oberkante des Spaltes 5 haben, damit der größtmögliche Hebel ausgenutzt werden kann. Es ist vorzugsweise eine ovale Ausbildung des Hohlraums 4 zu wählen, alternativ kann jedoch auch eine schlauch- oder keilförmige Ausbildung, welche die größte Ausdehnung im oberen Bereich aufweist, aus Stabilitätsgründen von Vorteil sein. Die Wände des Spaltes 5 selbst sollten aus festerem Material bestehen, um den Preßdruck des Hohlraums 4 möglichst verlustfrei in die Rückbiegung der Sohle umzusetzen, wozu es auch günstig sein kann, die an den Spalt angrenzenden Bereiche der Sohle ebenfalls aus festerem Material auszubilden. Da der Fuß an dieser Stelle die Sohle nicht oder kaum belastet, spielt eine entsprechende festere Ausbildung des Sohlenmaterials an dieser Stelle für den Gehkomfort keine Rolle. Um den Spalt selbst fester auszubilden, muß natürlich der Spaltabschluß, um den die beiden Sohlenteile sich in der entsprechenden Knickbewegung bewegen und der etwa auf der Hälfte der Höhe der Sohlendicke endet, aus einem biegsamen Material bestehen, wozu der Einfachheit halber eine zusätzliche Sohle 13 aus einem biegsamen Material auf die feste, erfindungsgemäß Sohle 1 aufgeklebt wird, welche solcher Art ein "Scharnier" bildet.

In einer einfacher herzustellenden Variante ist die Sohle 1 in der erfindungsgemäßen Weise, jedoch unter Verzicht auf Ventil 9, mit seinem Auslöser auszugestalten. Die Leitung 8 muß in diesem Fall so lang bemessen sein, daß die die Hohlräume ungehindert durchlaufende Luft vom zweiten Hohlraum 3 zum dritten Hohlraum 4 einen so langen Zeitraum benötigt, daß der Lufteintritt im dritten Hohlraum 4 erst dann stattfindet, wenn dieser Hohlraum bereits eingeknickt ist bzw. seinen Luftauslaß vollzogen hat.

In einer aufwendigeren Variante kann eine Erhöhung der Leistung durch zusätzliche Eingabe eines Überdrucks aus einer externen Quelle erreicht werden. Dieser künstliche Überdruck führt im natürlichen Bewegungsablauf mit den weiteren vom Läufer erzeugten Überdrücken zu einer stark erhöhten Druck-/Bewegungsleistung.

Die erfindungsgemäße Vorrichtung ermöglicht es in idealer Weise einerseits die Auftrittenergien beim Gehen oder Laufen zu dämpfen und damit Bein- und Hüftgelenke des Läufers zu entlasten und andererseits die Laufbewegung selbst aktiv zu fördern, in dem zumindest ein Teil der gespeicherten und verstärkten Auftrittsenergie an einer anatomisch sinnvollen Wirkungsstelle in Verbindung mit einer zusätzlichen Belüftung des Schuhs abgegeben wird. Der durch die Aufrichtung des Sohlenvorderteils bei der erzwungenen Geradstellung der Sohle 1 entstehende Vorwärtsdrall soll dem Läufer ein leichtes Gefühl eines aktiven, helfenden Schuhs geben; insbesondere kann durch den Vorwärtsdrall auch das Nachziehen des Beines unterstützt werden.

### Bezugszeichenliste

- 1: Sohle
- 2: erster Hohlraum im Fersenbereich
- 3: zweiter Hohlraum im Ballenbereich/Druckzwischenspeicherraum
- 4: dritter Hohlraum im Knickbereich
- 5: Spalt
- 6: Leitung
- 7: Ventil
- 8: Leitung
- 9: Ventil
- 10: Leitung/Ableitung
- 11: Leitung
- 12: Ventil
- 13: Untersohle
- 14: Justierschraube
- 15: Kanal
- 16: Ausgestaltung von Hohlraum 3
- 17: Sperrmechanismus
- 18: Auslaßöffnung
- 19: Auslösemechanismus

## Patentansprüche

1. Schuhsohle, welche im Fersenbereich einen ersten Hohlraum (2) und im Ballenbereich einen verformbaren zweiten Hohlraum (3) aufweist, welche miteinander und der Außenluft über mit Ventilen (7, 19, 12) verschließbare Leitungen (6, 10, 11) verbunden sind, **dadurch gekennzeichnet,** daß
a) im Knickbereich der Sohle eine querlaufende, nach unten geschlossene Spalte (5) vorgesehen ist, die durch einen verformbaren dritten Hohlraum (4) gefüllt ist, der mit dem zweiten Hohlraum (3) über eine mit einem Ventil (9) verschließbare Leitung (8) verbunden ist und mindestens eine mit einem Sperrmechanismus (17) verschließbare Ableitung (10) zur Außenluft besitzt;
b) der im Ballenbereich plazierte zweiten Hohlraum (3) ist durch Ventile (7, 9) abgetrennt und wirkt als Druckzwischenspeicherraum;
c) wenn der Fersenbereich belastet wird, ist die den ersten Hohlraum (2) im Fersenbereich mit der Außenluft verbindende Leitung (11) durch das Ventil (12) geschlossen, die zum ersten Hohlraum (2) im Ballenbereich führende Leitung (6) geöffnet, die zum dritten Hohlraum (4) im Spalt (5) führende Leitung (8) geschlossen und die Ableitungen (10) aus dem dritten Hohlraum (4) offen;
d) bei Entlastung des Fersenbereiches und Belastung des Ballens ist die Leitung (11) vom ersten Hohlraum (2) zur Außenluft geöffnet und die Leitung (6) zum zweiten Hohlraum (3) geschlossen, und durch die gleichzeitige Biegung der Sohle wird der Spalt (5) und der darin befindliche dritte Hohlraum (4) zusammengedrückt und die Leitung (8) zum zweiten Hohlraum (3) und die Ableitung (10) aus dem dritten Hohlraum (4) über den Sperrmechanismus (17) geschlossen;
e) nach Durchbiegung der Sohle und Schließung des Spaltes (5) wird über einen Auslösemechanismus(19)die Leitung vom zweiten Hohlraum (3) zum dritten Hohlraum (4) geöffnet und die Ableitung (10) am dritten Hohlraum (4) zur Außenluft geschlossen, wobei die Leitung (6) vom ersten Hohlraum (2) zum zweiten Hohlraum (3) geschlossen und die Leitung (11) zur Außenluft geöffnet ist;
f) bei Geraderichtung der Sohle und Öffnung des Spaltes (5) die Leitung (8) und die Leitung (11) wieder geschlossen und die Ableitung (10) am dritten Hohlraum (4) durch die Sperre (17) geöffnet wird, um den Zustand zur Belastung des Fersenbereiches gemäß c) wieder herzustellen.

2. Schuhsohle nach Anspruch 1, **dadurch gekennzeichnet,** daß die Ventile Rückschlagventile sind.

3. Schuhsohle nach Anspruch 1 oder 2, **dadurch gekennzeichnet**, daß der Auslösemechanismus (19) in Leitung (8) einstellbar ist.

4. Schuhsohle nach Anspruch 3, **dadurch gekennzeichnet,** daß der Auslösemechanismus (19) zeitverzögert ist.

5. Schuhsohle nach einem oder mehreren der Ansprüche 1 bis 4, **dadurch gekennzeichnet,** daß der dritte Hohlraum (4) im oberen Bereich des Spaltes (5) keilfömig, rund oder als ovaler Schlauch ausgebildet ist.

6. Schuhsohle nach einem oder mehreren der Ansprüche 1 bis 5, **dadurch gekennzeichnet,** daß die Ableitungen (10) des dritten Hohlraumes (4) im Spalt (5) in den Innenraum des Schuhs führen.

7. Schuhsohle nach einem oder mehreren der Ansprüche 1 bis 6, **dadurch gekennzeichnet,** daß die Wände des Spaltes (5) und die angrenzenden Bereiche der Sohle (1) aus einem wenig biegsamen Material gebildet sind.

8. Schuhsohle nach Anspruch 7, dadurch gekennzeichnet, daß unterhalb der Sohle (1) eine biegsame Laufsohle (13) angebracht ist, die insbesondere den Spalt (5) der Sohle zusammenhält.

9. Schuhsohle nach Anspruch 1, dadurch gekennzeichnet, daß der zweite Hohlraum (3) gemäß den Schwerpunkten des Ballenauflagedrucks anatomisch angepaßt ist.

10. Schuhsohle nach Anspruch 1, dadurch gekennzeichnet, daß der erste Hohlraum (2) im Fersenbereich durch ein Ventil mit Auflagedruck-Auslösemechanismus einschließlich nach außen führender Leitung mit einer tragbaren, steuerbaren Sauerstoff-Überdruckkammer verbunden ist.

11. Schuhsohle nach Anspruch 5 oder 10, dadurch gekennzeichnet, daß im dritten Hohlraum (4) ein Sperrmechanismus (17) aus sich gegenüberliegenden, wandartigen Einlassungen angebracht ist, welche sich je nach Kompression oder Expansion des Hohlraumes mehr oder weniger stark ineinander verschränken.

12. Schuhsohle nach Anspruch 3, dadurch gekennzeichnet, daß der Auslösemechanismus (19) mit einer Justierschraube (14) in einem Kanal (15) angebracht ist, welcher sich schräg oder parallel zur Längsachse seitlich am äußeren Randbereich der Sohle befindet und auf das Ventil (9) wirkt.

13. Schuhsohle nach Anspruch 1 oder 3, dadurch gekennzeichnet, daß das Ventil (9) und der Auslösemechanismus (19) im Spalt (5) durch eine verlängerte Leitung ersetzt werden kann, deren Länge so bemessen ist, daß die Einknickung der Sohle zeitlich eher erreicht wird als die ungehinderte Durchströmung von Luft durch diese Leitung in den dritten Hohlraum (4).

## Claims

1. Shoe sole which, in the heel region, has a first cavity (2) and, in the ball-of-the-foot region, has a deformable, second cavity (3), the two cavities being connected to one another and the outside air via lines (6, 10, 11) which can be closed off by valves (7, 19, 12), characterized in that
a) provided in the bending region of the sole is a transversely running, downwardly closed gap (5), which is filled by a deformable, third cavity (4) which is connected to the second cavity (3), via a line (8) which can be closed off by a valve (9), and has at least one discharge line (10) to the outside air, it being possible for said discharge line to be closed off by a blocking mechanism (17);
b) the second cavity (3), which is placed in the ball-of-the-foot region, is separated off by valves (7, 9) and acts as an intermediate pressure-storage space;
c) when the heel region is subjected to loading, the line (11) connecting the first cavity (2), in the heel region, to the outside air is closed by the valve (12), the line (6) leading to the first cavity (2), in the ball-of-the-foot region, is open, the line (8) leading to the third cavity (4), in the gap (5), is closed and the discharge lines (10) from the third cavity (4) are open;
d) when the heel region is relieved of loading and the ball of the foot is subjected to loading, the line (11) from the first cavity (2) to the outside air is open and the line (6) to the second cavity (3) is closed, and, as a result of the simultaneous bending of the sole, the gap (5) and the third cavity (4), which is located therein, are compressed and the line (8) to the second cavity (3) and the discharge line (10) from the third cavity (4) are closed via the blocking mechanism (17);
e) once the sole has been bent and the gap (5) has been closed, an initiating mechanism 19 opens the line from the second cavity (3) to the third cavity (4) and closes the discharge line (10) at the third cavity (4) to the outside air, the line (6) from the first cavity (2) to the second cavity (3) being closed and the line (11) to the outside air being open;
f) when the sole is straightened out and the gap (5) is opened, the line (8) and the line (11) are closed again and the discharge line (10) of the third cavity (4) is opened by the blocking mechanism (17), in order to reproduce the state for the loading of the heel region according to c).

2. Shoe sole according to Claim 1, characterized in that the valves are non-return valves.

3. Shoe sole according to Claim 1 or 2, characterized in that it is possible to set the initiating mechanism (19) in line (8).

4. Shoe sole according to Claim 3, characterized in that the initiating mechanism (19) has a time delay.

5. Shoe sole according to one or more of Claims 1 to 4, characterized in that, in the top region of the gap (5) , the third cavity (4) is of wedge-shaped or round design or is designed as an oval tube.

6. Shoe sole according to one or more of Claims 1 to 5, characterized in that the discharge lines (10) of the third cavity (4), in the gap (5), lead into the interior of the shoe.

7. Shoe sole according to one or more of Claims 1 to 6, characterized in that the walls of the gap (5) and the adjacent regions of the sole (1) are formed from a material which is not very flexible.

8. Shoe sole according to Claim 7, characterized in that a flexible outsole (13) is provided beneath the sole
(1) and, in particular, holds the sole gap (5) together.

9. Shoe sole according to Claim 1, characterized in that the second cavity (3) is adapted anatomically in accordance with the centers of gravity of the bearing pressure of the ball of the foot.

10. Shoe sole according to Claim 1, characterized in that the first cavity (2), in the heel region, is connected to a portable, controllable positive-pressure oxygen chamber by a valve with a bearing-pressure initiating mechanism including an outwardly leading line.

11. Shoe sole according to Claim 5 or 10, characterized in that provided in the third cavity (4) is a blocking mechanism (17) which comprises mutually opposite, wall-like inwardly directed projections which, depending on the compression or expansion of the cavity, interengage to a more or less pronounced extent.

12. Shoe sole according to Claim 3, characterized in that the initiating mechanism (19) with an adjusting screw (14) is provided in a channel (15) which is located laterally on the outer border region of the sole, obliquely or parallel to the longitudinal axis, and acts on the valve (9).

13. Shoe sole according to Claim 1 or 3, characterized in that the valve (9) and the initiating mechanism (19) can be replaced in the gap (5) by an extended line of such a length that bending of the sole is achieved at a point in time before the unobstructed throughflow of air through this line into the third cavity (4).

## Revendications

1. Semelle de chaussure présentant un premier espace creux (2) dans la zone du talon et un second espace creux (3) déformable dans la zone des orteils, qui sont reliés l'un à l'autre ainsi qu'à l'air extérieur par le biais de conduites (6, 10, 11) pouvant être fermées par des soupapes (7, 19, 12), caractérisée en ce que
a) l'on prévoit, dans la zone de pliure de la semelle, une fente (5) fermée vers le bas et s'étendant dans le sens transversal, qui est remplie par un troisième espace creux (4) déformable relié au second espace creux (3) par le biais d'une conduite (8) pouvant être fermée par une soupape (9) et pourvu d'au moins une conduite d'évacuation (10) vers l'air extérieur pouvant être fermée par un mécanisme d'obstruction (17) ;
b) le second espace creux (3) situé dans la zone des orteils est séparé par des soupapes (7, 9) et agit en tant qu'espace d'accumulation intermédiaire de pression ;
c) lorsque la zone du talon est soumise à une charge, la conduite (11) reliant le premier espace creux (2) dans la zone du talon à l'air extérieur est fermée par la soupape (12), la conduite (6) menant au premier espace creux (2) dans la zone des orteils est ouverte, la conduite (8) menant au troisième espace creux (4) dans la fente (5) est fermée et les conduites d'évacuation (10) partant du troisième espace creux (4) sont ouvertes ;
d) lorsque la zone du talon est soulagée et que les orteils sont soumis à une charge, la conduite (11) menant du premier espace creux (2) vers l'air extérieur est ouverte et la conduite (6) menant au second espace creux (3) est fermée, et grâce à la flexion simultanée de la semelle, la fente (5) et le troisième espace creux (4) situé dans celle-ci sont comprimés et la conduite (8) menant au second espace creux (3) et la conduite d'évacuation (10) partant du troisième espace creux (4) sont fermées par le mécanisme d'obstruction (17) ;
e) après la flexion de la semelle et la fermeture de la fente (5), la conduite menant du second espace creux (3) au troisième espace creux (4) est ouverte par le biais d'un mécanisme de déclenchement (19) et la conduite d'évacuation (10) vers l'air extérieur située au niveau du troisième espace creux (4) est fermée, la conduite (6) menant du premier espace creux (2) au second espace creux (3) étant fermée et la conduite (11) menant vers l'air extérieur étant ouverte ;
f) lorsque la semelle se remet droite et que la fente (5) s'ouvre, la conduite (8) et la conduite (11) sont refermées et la conduite d'évacuation (10) au niveau du troisième espace creux (4) est ouverte par le mécanisme d'obstruction (17) afin de restaurer l'état où la zone du talon sera soumise à une charge selon c).

2. Semelle de chaussure selon la revendication 1, caractérisée en ce que les soupapes sont des soupapes antiretour.

3. Semelle de chaussure selon l'une des revendications 1 ou 2, caractérisée en ce que le mécanisme de déclenchement (19) peut être réglé dans la conduite (8).

4. Semelle de chaussure selon la revendication 3, caractérisée en ce que le mécanisme de déclenchement (19) est à retardement.

5. Semelle de chaussure selon l'une ou plusieurs des revendications 1 à 4, caractérisée en ce que le troisième espace creux (4) est exécuté de manière à avoir la forme d'un coin, une forme ronde ou la forme d'un tuyau ovale dans la zone supérieure de la fente (5).

6. Semelle de chaussure selon l'une ou plusieurs des revendications 1 à 5, caractérisée en ce que les conduites d'évacuation (10) du troisième espace creux (4) dans la fente (5) conduisent à l'intérieur de la chaussure.

7. Semelle de chaussure selon l'une ou plusieurs des revendications 1 à 6, caractérisée en ce que les parois de la fente (5) et les zones contiguës de la semelle (1) sont formées d'un matériau peu flexible.

8. Semelle de chaussure selon la revendication 7, caractérisée en ce que l'on place sous la semelle (1) une semelle de marche (13) flexible qui tient bien, notamment, la fente (5) de la semelle.

9. Semelle de chaussure selon la revendication 1, caractérisée en ce que le second espace creux (3) est adapté à l'anatomie selon les centres de gravité de la pression d'appui des orteils.

10. Semelle de chaussure selon la revendication 1, caractérisée en ce que le premier espace creux (2) situé dans la zone du talon est relié, par une soupape pourvue d'un mécanisme de déclenchement à la pression d'appui comprenant une conduite menant vers l'extérieur, à une chambre de surpression d'oxygène portative pouvant être commandée.

11. Semelle de chaussure selon la revendication 5 ou 10, caractérisée en ce qu'un mécanisme d'obstruction (17) formé par des éléments encastrables opposés similaires à des parois qui s'emboîtent plus ou moins les uns dans les autres selon la compression ou l'expansion de l'espace creux est placé dans le troisième espace creux (4).

12. Semelle de chaussure selon la revendication 3, caractérisée en ce que le mécanisme de déclenchement (19) comprenant une vis de réglage (14) est placé dans un canal (15) situé latéralement au niveau de la zone du bord extérieur de la semelle et oblique ou parallèle par rapport à l'axe longitudinal, et qui agit sur la soupape (9).

13. Semelle de chaussure selon la revendication 1 ou 3, caractérisée en ce que la soupape (9) et le mécanisme de déclenchement (19) dans la fente (5) peuvent être remplacés par une conduite allongée dont la longueur est dimensionnée de manière à ce que la pliure de la semelle intervienne plus tôt dans le temps que l'écoulement sans obstacle de l'air à travers cette conduite dans le troisième espace creux (4).
